# EUROPÄISCHE PATENTSCHRIFT

(11) **EP 0 943 137 B1**
(45) Veröffentlichungstag und Bekanntmachung des Hinweises auf die Patenterteilung: **02.05.2003**
(21) Anmeldenummer: 97952724.9
(22) Anmeldetag: 08.12.1997
(51) Int. Cl.: G08G 1/127

(54) **VERFAHREN ZUR ÜBERTRAGUNG VON ORTSDATEN UND MESSDATEN VON EINEM ENDGERÄT, INSBESONDERE TELEMATIKENDGERÄT AN EINE VERKEHRSZENTRALE**
METHOD FOR TRANSMITTING LOCAL DATA AND MEASUREMENT DATA FROM A TERMINAL, INCLUDING A TELEMATIC TERMINAL, TO A CENTRAL TRAFFIC CONTROL UNIT
MODE DE TRANMISSION DE DONNEES LOCALES ET DE DONNEES DE MESURE PAR TERMINAL, NOTAMMENT PAR UN TERMINAL TELEMATIQUE, A DESTINATION D'UNE CENTRALE DE TRAFIC

(30) Priorität: 09.12.1996 DE 19652419; 06.03.1997 DE 19711104; 04.12.1997 DE 19755875
(43) Veröffentlichungstag der Anmeldung: 22.09.1999
(73) Patentinhaber: Vodafone AG, 40213 Düsseldorf (DE)
(72) Erfinder: BECKER, Markus, D-45239 Essen (DE); FASTENRATH, Ulrich, D-40549 Düsseldorf (DE)
(74) Vertreter: Meissner, Peter E., Dipl.-Ing.
(86) Internationale Anmeldenummer: DE9702909
(87) Internationale Veröffentlichungsnummer: WO98026397

(56) Entgegenhaltungen:
- EP-A- 0 384 794
- EP-A- 0 715 287
- EP-A- 0 715 288
- WO-A-95/14292
- WO-A-96/27513
- DE-A- 4 321 437
- US-A- 4 891 761
- US-A- 5 543 789

## Beschreibung

Die Erfindung betrifft ein Verfahren zur Übertragung von Ortsdaten und Meßdaten von einem Endgerät, insbesondere Telematikendgerät, an eine Verkehrszentrale.

Die Verwendung von in einem Verkehrsnetz im Verkehr mitfahrenden Fahrzeugen zur Erfassung von Verkehrsdaten (FCD = floating car data) für eine Verkehrsfassungsund -prognosezentrale erfordert die Übertragung von Daten vom Fahrzeug an die Verkehrsprognosezentrale per Mobilfunk oder dergleichen. Dabei werden von einem Fahrzeug (FC) an eine Verkehrszentrale den Ort des Fahrzeuges zu mehreren aufeinanderfolgenden Zeitpunkten implizierende Daten evtl. einschließlich jeweils einen Zeitpunkt implizierender Daten übertragen, sowie vom Fahrzeug erfaßte Meßdaten, wie beispielsweise Geschwindigkeiten, Reisegeschwindigkeiten, Temperaturen und dergleichen zu bestimmten Zeitpunkten an bestimmten Orten oder zwischen bestimmten Orten, an denen sich das Endgerät zu den Zeitpunkten befand. Die durch die Übertragung vom Endgerät an eine Verkehrszentrale bedingten Telekommunikationskosten sind jedoch relativ hoch.

Die EP 0 715 288 Al offenbart die Komprimierung von von einem Fahrzeug an eine Zentrale zu übertragenden, den Betriebszustand und/oder die Umgebung des Fahrzeugs betreffenden Fahrzeugdaten durch die Definition zu übertragender, vorgegebener Klassen von Fahrzeugdaten.

Aufgabe der vorliegenden Erfindung ist eine einfache, kostengünstige und effiziente Verringerung der Telekommunikationskosten bei der Übertragung der Daten von einem Endgerät zu einer Verkehrszentrale. Die Aufgabe wird durch die Gegenstände der unabhängigen Ansprüche gelöst.

Die Erfindung führt zu einer Verringerung der anfallenden Telekommunikationskosten. Vom Endgerät werden den Ort des Endgerätes in einem Verkehrsnetz zu jeweils einem Zeitpunkt implizierende Ortsdaten und Eigenschaften des Verkehrsnetzes an einem Ort und/oder zu einem Zeitpunkt implizierende Meßdaten unabhängig voneinander übertragen. Dabei können einerseits Ortsdaten und andererseits Meßdaten vor einer Übertragung jeweils zu Ortsdaten-Datensätzen und zu Meßdaten-Datensätzen zusammengefaßt werden, die ein Meßdatum bzw. Ortsdatum oder mehrere Meßdaten bzw. Ortsdaten zu unterschiedlichen Orten bzw. Zeitpunkten enthalten. Von Meßdaten implizierte Eigenschaften des Verkehrsnetzes an einem Ort und/oder Zeitpunkt können insbesondere Daten sein, die auf einen Stau und/oder eine Reisezeit und/oder eine mögiche Fahrgeschwindigkeit und/oder eine Temperatur und/oder Niederschläge an einem Ort und/oder den Zeitpunkt eines Ortes (eines Fahrzeugs) im Verkehrsnetz hinweisen. Dabei kann der Ort durch einen bestimmten punktförmigen Ort oder durch einen beispielsweise durch mehrere Punkte angegebenen Ortsbereich (also eine Teilstrecke des Verkehrsnetzes) angegeben werden. Die Zeit, auf welche sich z.B. durch Meßdaten implizierte Eigenschaften des Verkehrsnetzes beziehen können, kann durch einen Zeitpunkt oder durch einen Zeitbereich in Form mehrerer Zeitpunkte angegeben sein. Datensätze mit Meßdaten können ein Referenzdatum vorgegebener Art zur Zuordnung der Meßdaten in der Zentrale zu einer Position in beispielsweise einer digitalen Karte des Verkehrsnetzes in der Verkehrszentrale enthalten; eine derartige Referenzierung kann sich auf den Ort des Verkehrsnetzes und/oder auf den Zeitpunkt beziehen, welchen die Meßdaten aufgrund ihrer Messung betreffen. Ein erfindungsgemäßes Endgerät kann insbesondere ein Telematikendgerät für ein Fahrzeug sein, welches zur Erfassung von Verkehrsdaten und/oder zum Empfang von Verkehrsdaten von einer Verkehrszentrale ausgebildet sein kann.

Das erfindungsgemäße Verfahren ermöglicht eine optimale Ausnutzung kostenintensiver und evtl. überdies nur begrenzt zur Verfügung stehender Telekommunikationszeiten bei der Übertragung von einem Endgerät zu einer Verkehrszentrale. Durch die voneinander unabhängige Kompression bzw. Übertragung von Datensätzen mit nur Ortsdaten und von Datensätzen mit Meßdaten wird die zu übertragende Gesamtdatenmenge verringert. Überdies ist eine Anpassung an lokale Anforderungen möglich: Beispielsweise ist auf einer geraden Autobahnstrecke ohne Abzweigungen oder Zufahrten eine Übertragung von Ortsdaten nur in relativ großen Zeitintervallen oder örtlichen Abständen sinnvoll, so daß hier evtl. mehr Meßdaten (zu Geschwindigkeiten, Staus, Glatteis etc.) als Ortsdaten übertragen werden. Hingegen kann beispielsweise in einem Stadtbereich eine Übertragung von Ortsdaten in kleinen zeitlichen Abständen und/oder örtlichen Abständen zweckmäßig sein, da ein Fahrzeug relativ viele Abbiegemöglichkeiten hat, welche zur vollständigen Erfassung des Weges des Fahrzeuges in der Stadt eine relativ häufige Ortsdaten-Übertragung erfordern, so daß hier evtl. mehr Ortsdaten als Meßdaten übertragen werden müssen. Jedoch können einzelne Datensätze zu Zeitpunkten, zu welchen Ortsdaten und Meßdaten zur Übertragung anfallen, Ortsdaten und Meßdaten enthalten.

Zweckmäßig ist die Länge eines Datensatzes mit nur Ortsdaten und/oder eines Datensatzes mit Meßdaten variabel. Die Orts- bzw. Zeitreferenzierung von Datensätzen zu Ortsdaten und von Datensätzen zu Meßdaten kann unterschiedlich sein. Eine Referenzierung kann insbesondere einen Ort oder Zeitpunkt oder einen Ortsbereich oder Zeitbereich beinhalten. Die Übertragung erfolgt zweckmäßig per Mobilfunk. Besonders vorteilhaft ist die Übertragung der Datensätze vom Endgerät zur Verkehrszentrale als Kurznachricht (z.B. GSM-SMS), was eine hohe Universalität und automatische Weiterverarbeitung in der Verkehrszentrale erlaubt.

Wann Datensätze mit Ortsdaten und/oder mit Meßdaten übertragen werden, kann durch unterschiedliche, vorgebbare Bedingungen im Endgerät definiert werden:
Eine Übertragung von Meßdaten-Datensätzen vom Endgerät an die Verkehrszentrale kann bei Auftreten eines Ereignisses einer im Endgerät vorgegebenen Art erfolgen. Ein derartiges Ereignis kann insbesondere das Unterschreiten eines Geschwindigkeitswertes durch ein Fahrzeug, in welchem sich das Endgerät befindet, durch das Unterschreiten oder Überschreiten eines von mehreren Geschwindigkeitswerten, durch das Durchfahren einer engen Kurve (mit starkem Lenkradeinschlag und/oder Änderung der durch GPS erfaßbaren Fahrtrichtung des Fahrzeuges in welchem sich das Endgerät befindet), durch Ablauf eines Zeitintervalls (nach welchem jeweils eine Übertragung von Meßdaten zu erfolgen hat) oder dergleichen erfolgen, um eine Automatisierung zu ermöglichen.

Die Übertragung eines Ortsdaten-Datensatzes kann nach Ablauf eines bestimmten Zeitintervalls und/oder bei Auftreten eines anderen Ereignisses erfolgen. So können auch Ortsdaten beispielsweise dann übertragen werden, wenn ein Fahrzeug, in welchem sich ein Endgerät befindet, einen vorgebbaren Ort (aus einer Vielzahl von vorgebbaren Orten) passiert, also beispielsweise ein bestimmtes Autobahnkreuz passiert. Dabei kann das Passieren eines bestimmten Ortes aufgrund einer digitalen Karte im Endgerät und/oder aufgrund der durch GPS oder dergleichen erfaßten Position des Endgerätes erfolgen. Überdies oder stattdessen ist auch eine Übertragung von Ortsdaten vom Endgerät zur Verkehrszentrale sinnvoll, wenn das Fahrzeug, in welchem sich das Endgerät befindet, eine bestimmte Strecke durchfahren hat oder eine (durch einen Lenkradeinschlag oder/und durch eine fortgesetzte Orterfassung im Endgerät dedektierbare) Richtungsänderung erfolgte, da gerade in diesem Fall die Übermittlung eines neuen Ortsdatensatzes zur Bestimmung des Weges des Endgerätes für die Verkehrszentrale bedeutsam ist.

Das erfindungsgemäße Verfahren kann in einem Endgerät und/oder einer Verkehrszentrale implementiert sein.

Weitere Merkmale und Vorteile der Erfindung ergeben sich aus der nachfolgenden Beschreibung eines Ausführungsbeispieles anhand der Zeichnung. Dabei zeigt:
- Fig. 1: als einzige Figur schematisch ein sich in einem Verkehrsnetz bewegendes Fahrzeug mit einem Endgerät, welches Daten an eine Zentrale übermittelt.

Fig. 1 zeigt ein Fahrzeug 1 mit einem erfindungsgemäßen Endgerät 2, welches Ortsdaten (GPS 13), die vom Fahrzeug 1 gemessene Fahrzeuggeschwindigkeit v und zurückgelegte Strecke s, die Außentemperatur T (am Fahrzeug 1) und die Zeit t (durch eine digitale Uhr etc. im Endgerät oder Fahrzeug) erfaßt. Das Fahrzeug 1 bewegt sich in einem hier auszugsweise dargestellten Verkehrsnetz mit u.a. einer Autobahn A8 sowie Bundesstraßen B300, B17 unter zeitlich (t) aufeinanderfolgendem Durchlaufen seiner Fahrzeugorte x1 (t1), x2 (t2), x3 (t3), x4 (t4), x5 (t5) zu Zeitpunkten t1 bis t5. Vom Endgerät 2 sollen Orte x1 bis x5 usw. des Endgerätes zu bestimmten Zeiten t1 bis t5 betreffende Ortsdaten sowie vom Endgerät gemessene Meßdaten an die Verkehrszentrale 4 übertragen werden, wo Verkehrsdaten einer Vielzahl von Fahrzeugen und ggf. weitere Daten (beispielsweise von stationären Detektoren im Verkehrsnetz) zur Verkehrserfassung, Verkehrsprognose und/oder Einzelfahrzeugnavigation verwendet werden können. Die Übertragung 7, 8, 9 von Ortsdaten bzw. 10 von Meßdaten vom Endgerät 2 an die Zentrale 4 erfolgt per Funk, hier per Mobilfunk (Antenne 18 des Endgerätes 2, Antenne 6 der Verkehrszentrale 4). Dabei wird hier zur Übertragung 7, 8, 9, 10 ein digitales Datenformat, nämlich ein Mobilfunk-Kurznachrichtenformat (GSM-SMS) verwendet.

Zur Optimierung der anfallenden Telekommunikationskosten bei der Übertragung 7, 8, 9, 10 werden hier Ortsdaten und Meßdaten getrennt behandelt.

Dabei können Daten im Endgerät 2 sowohl für einen Datensatz mit Ortsdaten wie auch für einen Datensatz mit Meßdaten verwendet werden. Dies kann insbesondere für zur Referenzierung von Ortsdaten und/oder Meßdaten verwendete Referenzierungsdaten gelten. Referenzierungsdaten können die Zeit und/oder den Ort, welche Ortsdaten und/oder Meßdaten betreffen, referenzieren. Ein Ort kann dabei als Ortspunkt oder als Ortsbereich (x1, x2) angegeben werden; eine Zeit kann als Zeitpunkt 11 oder Zeitspanne t1, t5 dargestellt sein. Die Referenzierung von Ortsdaten und Meßdaten dient der Ermöglichung der Zuordnung von Ortsdaten x1 bis x5 und Meßdaten v1 .. v5, T1 (t1) usw. in der Verkehrszentrale 4.

Somit werden Daten einem oder beiden von zwei Datencontainem zugeordnet. Ein Datencontainer ist für den Ort des Endgerätes zu verschiedenen Zeiten implizierende Ortsdaten vorgesehen; ein zweiter Container ist für sonstige Meßdaten des Endgerätes implizierende Meßdaten, insbesondere Geschwindigkeiten, Temperaturen, Reisezeiten usw. vorgesehen.

Im Endgerät 2 können Ortsdaten und/oder Meßdaten evtl. vor der Übertragung (7 bis 10) weiterverarbeitet werden.

Vor der Übertragung 7 bis 10 vom Endgerät 2 an die Zentrale 4 erfolgt eine Entflechtung von Daten zu nur Ortsdaten betreffenden Datensätzen (oder Container 1) und zu Meßdaten betreffenden Datensätzen. Insbesondere Ortsdaten und/oder Zeitdaten können evtl. beiden Datensätzen zugeordnet sein. Ferner können bei der Übertragung 7 bis 10 evtl. noch weitere Daten wie Bezeichnung des Fahrzeugtyps etc. mit übertragen werden.

Für nur Ortsdaten betreffende Datensätze 11 bis 13 und für Meßdaten betreffende Datensätze 14 können unterschiedliche Kriterien für das Veranlassen einer Übertragung 7 bis 10 definiert sein.

Zu Ortsdatensätzen kann beispielsweise definiert sein, daß eine Übertragung erfolgt, wenn der aktuelle Ort x1 einem im Endgerät 2 vorgegebenen Ort y1 mit hinreichender Genauigkeit entspricht. Ein derartiger im Endgerät vorgegebener interessierender Ort kann insbesondere der Anfang y1 einer Autobahn A8 oder der Ort einer Abzweigung y4 einer Bundesstraße B300 von einer Autobahn A8 oder dergleichen sein. Stattdessen oder zusätzlich kann vorgegeben werden, daß ein Endgerät 2 eine Übertragung veranlaßt, wenn sich die Fahrtrichtung des Endgerätes 2 bzw. des Fahrzeuges 1 ändert; die Fahrtrichtungsänderung kann durch fortlaufende Endgeräteseitige Auswertungen von GPS-Daten 3 und/oder durch einen Lenkradeinschlag von bei der erwarteten Geschwindigkeit auf der Autobahn A8 vorgegebenem Ausmaß sein, wobei hierzu evtl. noch eine digitale Karte im Endgerät 2 zur Überprüfung dahingehend eingesetzt werden kann, ob hier eine Kurve auf der vom Endgerät 2 der Zeit befahrenen Straße A8 vorliegt oder/und ob eine Abfahrtmöglichkeit,
Autobahnraststätte etc. vorliegt. Ferner ist, wenn das Fahrzeug nicht aus anderen Gründen zur Angabe seiner Ortsposition veranlaßt wird, überdies auch eine Veranlassung zur Übertragung nach bestimmten Zeit- und/oder Ortsintervallen möglich.

Wenn Ortsdaten x1, x4, x5, welche vom Fahrzeug 1 bzw. Endgerät 2 an eine Zentrale 4 zur Ortsbestimmung übermittelt werden, kann in der Zentrale 4 der Weg des Endgerätes 2 in einer digitalen Karte 15 bestimmt werden. Hierbei können durch Plausibilitätsprüfungen Ungenauigkeiten oder Lücken in der Feststellung des Ortes des Endgerätes 2 mit Hilfe der Karte 5 ergänzt werden. Beispielsweise kann der wahrscheinlichste Weg eines Endgerätes 2 zwischen zwei der Zentrale 4 bekannten Punkten x1, x5 aufgrund von hierzwischen verlaufenden Straßen bestimmt werden. Insbesondere können unterschiedliche räumliche und/oder zeitliche Interpolationsverfahren mit den der Zentrale übermittelten Daten x1 (t1), x4 (t4), x5 (t5) durchgeführt werden.

Ferner werden vom Endgerät 2 unterschiedliche Meßdaten wie Geschwindigkeiten, Temperaturen, Reisezeiten zwischen zwei Punkten usw. erfaßt werden. Für die Auslösung der Übertragung eines Datensatzes mit Meßdaten können im Endgerät 2 unterschiedliche Vorgaben alternativ oder nebeneinander implementiert sein. Beispielsweise kann eine Übertragung von Reisezeiten erfolgen, wenn zwischen zwei vorgegebenen Punkten y1, y4 die tatsächliche Reisezeit des Endgerätes t4 - t1 über einem im Endgerät 2 gespeicherten vorgegebenen Wert liegt. Ferner kann eine Übertragung vom Endgerät an die Zentrale ausgelöst werden, wenn die Geschwindigkeit des Endgerätes 2, evtl. abhängig vom Fahrzeug-1-Typ, unterhalb oder oberhalb eines von evtl. mehreren im Endgerät 2 vorgegebenen Schwellwerten liegt. Auch kann eine Übertragung bei einer vorgegebenen Temperatur, beispielsweise des Gefrierpunktes oder einer oberhalb des Gefrierpunktes liegenden Temperatur, ausgelöst werden.

In der Zentrale 4 erfolgt eine Zuordnung von vom Endgerät 2 erfaßten, als Datensatz 14 übertragenen Meßdaten (Geschwindigkeiten, Reisezeiten, Temperaturen usw.) zu Positionen in der digitalen Karte 15 in der Zentrale 4. Wenn in einem Datensatz 14 mit Meßdaten zu jedem Meßdatum der vom Endgerät 2 erfaßte (GPS 3) Ort x1 bis x5 etc. mit angegeben und übertragen wird, ist in der Zentrale 4 eine direkte Zuordnung zu Positionen in der Karte 15 möglich. Ferner ist eine Zuordnung aufgrund von zu einzelnen Meßdaten übermittelten Zeiten unter Berücksichtigung der Route, also Orte x1, x4, x5 des Fahrzeuges 1 möglich. Damit können Meßdaten bestimmten Orten x1 bis x5 auf der Route des Fahrzeuges 1 der digitalen Karte 15 zugeordnet werden. Wenn Meßdaten in einem Meßdatensatz 14 in der Zentrale 4 zur Zuordnung oder zur Kontrolle der Zuordnung zu Positionen in der digitalen Karte 15 mit dem von einem Fahrzeug 1 zurückgelegten Weg x1, x4, x5 verglichen werden, ist es zweckmäßig, wenn zu jedem Ortsdatensatz 11, 12, 13 und zu Meßdatensätzen 14 auch eine Fahrzeugidentifikation übertragen wird, um so eine Zuordnung der Meßdatensätze zu Ortsdatensätzen in der Zentrale 4 für ein spezielles Fahrzeug 1 zu ermöglichen; die Identifikation kann beispielsweise in einer Mobilfunknummer (5) des Endgerätes oder einer virtuellen Nummer bestehen.

Zur Ergänzung wird im folgenden ein Beispiel einer Rekonstruktions eines Fahrweges und Fahrverhaltens eines Fahrzeuges aufgrund übertragener Daten erläutert.

### 1 Problemstellung

Ausgangspunkt des Rekonstruktionsproblems ist eine diskrete Folge${\text{PRH = (PR}}_{\text{i}} {\text{)}}_{\text{i=1...N}}$ von punktbezogenen Fahrwegstützstellen (Position Report History, PRH) sowie eine räumlich und zeitlich dazu passende diskrete Folge${\text{SRH = (SR}}_{\text{j}} {\text{)}}_{\text{j=1...M}}$ von streckenbezogenen Fahrprofilstützstellen (Section Report History, SRH). Fahrweg- bzw. Fahrprofilstützstellen verfügen über die in der nachfolgenden Tabelle spezifizierten Attribute¹.

**Tabelle 1:**

| **Attribute von Fahrweg- und Fahrprofilstützstellen** | | | |
|---|---|---|---|
| Stützatellentyp | Attribut | Kürzel | Erläuterung |
| PR | Latitude | λ | geographische Breite |
| | Longitude | ϕ | geographische Länge |
| | Time Stamp | T | absolute Zeitangabe |

**Tabelle 1:**

| **Attribute von Fahrweg- und Fahrprofilstützstellen** | | | |
|---|---|---|---|
| Stützstellentyp | Attribut | Kürzel | Erläuterung |
| SR | Distance | s | Abstand vom (zeitlichen) Ende des Fahrwegs entgegen der Fahrrichtung |
| | Time Stamp | T | absolute Zeitangabe für den Anfang des Abschnitts in Fahrrichtung (Ankunftzeit) |
| | Spatial Extension | Δs | räumliche Ausdehnung des Abschnitts auf dem Fahrweg |
| | Temporal Extension | ΔT | zeitliche Ausdehnung des Abschnitts |
| | Section Data Item | F | auf den Abschnitt bezogenes Profildatum |

¹ Es sind nur diejenigen Attribute aufgeführt, die für die hier vorgestellte Lösung des Rekonstruktions-problems relevant sind.

Die beiden Folgen PRH, SRH sind bzgl. des Attributs Time Stamp ihrer Folgenglieder PRᵢ, SRⱼ in zeitlich absteigender Reihenfolge indiziert${\text{T(PR}}_{\text{i+1}} {\text{) ≤ T(PR}}_{\text{i}} \text{),}$${\text{T(SR}}_{\text{j+1}} {\text{) ≤ T(SR}}_{\text{j}} \text{).}$

Die Abbildung 1 illustriert das Rekonstruktionsproblem anhand einer Beschreibung des Originalfahrwegs (λ(s), ϕ(s)) (geographische Länge und Breite) in Form von fünf Fahrwegstützstellen PR₁,...,PR₅ und einer Beschreibung des Fahrprofils F (s) = f(λ(s), ϕ (s)) in Form von vier Fahrprofilabschnitten SR₁, ...,SR₄. Abbildung 1: Illustration des Rekonstruktionsproblems

Als **Bahnparameter** auf dem Originalfahrweg fungiert der Abstand s der Bahnpunkte vom Ende des Fahrwegs entlang des Fahrwegs entgegen der Fahrrichtung. Für den Wertebereich dieses Bahnparameters gilt bzgl. des Fahrwegs${\text{s ∈ [0,L}}_{\text{W}} \text{],}$${\text{L}}_{\text{W}} {\text{= S(PR}}_{\text{N}} \text{).}$

Und bzgl. des Fahrprofils gilt${\text{s ∈ [0,L}}_{\text{P}} \text{],}$${\text{L}}_{\text{P}} {\text{= Σ}}_{\text{j}}^{\text{M}} {\text{ΔS(SR}}_{\text{j}} \text{).}$

Die Profilabschnitte reihen sich entlang des Fahrwegs lückenlos aneinander an, d.h. es gilt${\text{S(SR}}_{\text{j-1}} {\text{)+ΔS(SR}}_{\text{j}} {\text{) = S(SR}}_{\text{j}} \text{),j = 2...M.}$

Die einzelnen Fahrprofilabschnitte charakterisieren das Fahrprofil anhand des Mittelwerts¹ Fⱼ der Profilmesswerte {F(s)|s ∈ [S(SRⱼ),S(SRⱼ) -ΔS(SRⱼ)]}.
¹ Es kann sich dabei auch um mehrere Fahrprofildaten handeln, die unabhängig voneinander sind und die sich zu einem Vektorfeld F (s) zusammenfassen lassen.

Unter einer *Rekonstruktion,* d.h. einer Lösung des Rekonstruktionsproblems, wird eine Folge von Streckenelementen der vorgegebenen Darstellung des Straßennetzes verstanden, die bestmöglich den durch die PRH beschriebenen Fahrweg und das durch die SRH beschriebene Fahrprofil auf das Straßennetz abbilden.

Streckenelemente, die Bestandteil einer Rekonstruktion sind, verfügen über Werte für die folgenden Attribute.

**Tabelle 2:**

| **Attribute eines Streckenelementes** | | | |
|---|---|---|---|
| Typ | Attribut | Kürzel | Erläuterung |
| statisch | Latitude Anfangsposition | λₐ | geographische Breite |
| | Longitude Anfangsposition | ϕₐ | geographische Länge |
| | Latitude Endposition | λₑ | geographische Breite |
| | Longitude Endposition | ϕₑ | geographische Länge |
| | Length | L | Länge |
| dynamisch | Time Stamp | T | absolute Zeitangabe für die Anfangsposition (Ankunftzeit) |
| | Travel Time | TT | Reisezeit auf dem Strecken-element |
| | Section Data Item | F | auf das Streckenelement bezogenes Profildatum |

Die statischen Attribute entstammen der Netzbeschreibung (wo-Frage); die dynamischen Attibute dienen dem Herstellen eines Zeitbezugs (wann-Frage) und Zuordnung von Profildaten (wie-Frage) für die Streckenelemente. Die Folge R ist bzgl. des Attributs Time Stamp ihrer Folgenglieder SEₖ in zeitlich absteigender Reihenfolge sortiert, d.h. es gilt${\text{T(SE}}_{\text{k+1}} {\text{) ≤ T(SE}}_{\text{k}} \text{),k= 1...(A1).}$

### 2 Rekonstruktionsrelationen

In diesem Abschnitt werden einige generelle Relationen definiert, die die Grundlage für die Lösung des Rekonstruktionsproblems bilden (Rekonstruktionsrelationen). Zielsetzung ist es, die dynamischen Attribute der Folgenglieder SEₖ ∈ R der Rekonstruktion als Werte von geeignet hintereinandergeschalteten Rekonstruktionsrelationen auszudrücken.

### 2.1 Zeitinterpolationsabbildung T

Die Zeitinterpolationsabbildung T(s) stellt eine kontinuierliche Interpolation bzgl. aller diskreten Zeitangaben aus der PRH und SRH dar, d.h. jedem Punkt s ∈ [0,Max(L_{W},L_{P})] auf dem Originalfahrweg wird eine Approximation T(s) für den Zeitpunkt zugeordnet, zu dem der Punkt vom Floating Car passiert wurde. Bezeichnet${\text{(t}}_{\text{l}} {\text{)}}_{\text{l=1...(N+M)}} \text{,}$${\text{t}}_{\text{l}} {\text{∈{T(PR}}_{\text{i}} \text{)} \left|{\text{i= 1...N} ∪ {T(SR}}_{\text{j}} \text{)}\right| \text{j= 1...M},}$${\text{t}}_{\text{l+1}} {\text{≤t}}_{\text{l}}$ die in zeitlich absteigender Reihenfolge indizierte Folge von Zeitstempeln der PRᵢ ∈ PRH sowie SRⱼ ∈ SRH und bezeichnet${\text{(s}}_{\text{l}} {\text{)}}_{\text{l=1...(N+M)}} \text{,}$${\text{}}_{\text{l}} {\text{∈ {S(PR}}_{\text{i}} {\text{)|i= 1...N} ∪ {S(SR}}_{\text{j}} \text{)|j= 1...M},}$${\text{}}_{\text{l+1}} {\text{≤s}}_{\text{l}}$ die Folge der zugehörigen Werte des Bahnparameters s, dann hat T(s) die Randbedingungen${\text{T(s}}_{\text{l}} {\text{) = t}}_{\text{l}} \text{,l= 1... (N + M)}$ zu erfüllen. Darüber hinaus ist T(s) modellabhängig. Die einfachste Zeitinterpolationsabbildung interpoliert zwischen zwei aufeinanderfolgenden Zeitstempeln tₗ, tₗ₊₁ linear (konstante Geschwindigkeit) und läßt sich abschnittsweise wie folgt definieren:${\text{T(s) = α}}_{\text{l}} {\text{+ β}}_{\text{l}} {\text{·s, s}}_{\text{l}} {\text{≤ s < s}}_{\text{l+1}} \text{, l= 1...(N+M-1),}$${\text{α}}_{\text{1}} \text{=} \frac{{\text{t}}_{\text{l}} {\text{s}}_{\text{l+1}} {\text{- s}}_{\text{l}} {\text{t}}_{\text{l+1}}}{{\text{s}}_{\text{l+1}} {\text{-s}}_{\text{l}}} \text{,}$${\text{β}}_{\text{1}} \text{=} \frac{{\text{t}}_{\text{l+1}} {\text{- t}}_{\text{l}}}{{\text{s}}_{\text{l+1}} {\text{- s}}_{\text{l}}} \text{.}$

Diese Zeitinterpolationsabbildung ist in der nachfolgenden Abbildung illustriert Abbildung 2: Illustration der Zeitinterpolationsabbildung T(s)

### 2.2 Profilinterpolationsabbildung F

Die Profilinterpolation F(s) stellt eine kontinuierliche Interpolation bzgl. der diskreten Fahrprofil daten {F (SRⱼ) |j = 1...M} dar, d.h. jedem Punkt s ∈ [0,L_{P}] des Originalfahrwegs wird eine Approximation F(s) für den Wert zugeordnet, den das Originalfahrprofil an diesem Punkt besitzt.

F(s) ist wie T(s) modellabhängig; die einfachste Profilinterpolationsabbildung interpoliert stufenfunktionsartig, d.h. ist abschnittsweise wie folgt definiert:${\text{F(s) = F}}_{\text{j}} {\text{, s}}_{\text{j-1}} {\text{≤s<s}}_{\text{j}} \text{, j= 1...M,}$${\text{s}}_{\text{j}} {\text{= S(SR}}_{\text{j}} {\text{), s}}_{\text{0}} \text{= 0,}$${\text{F}}_{\text{j}} {\text{= F(SR}}_{\text{j}} \text{).}$

Diese Profilinterpolationsabbildung ist in der nachfolgenden Abbildung illustriert Abbildung 3: Illustration der Profilinterpolationsabbildung F(s)

### 2.3 Projektionsrelation P

Die Projektionsrelation P ist eine Folge geordneter Paare${\text{P = (p}}_{\text{c}} {\text{)}}_{\text{c= 1...C'}}$${\text{p}}_{\text{c}} {\text{= (PR}}_{\text{c}} {\text{, SE}}_{\text{c}} \text{),}$ die den Elementen PR ∈ PRH Streckenelemente SE aus der Menge NB der Netzdarstellungselemente zuordnet. Zwischen einem PR ∈ PRH und einem SE ∈ NB besteht eine Projektionsbeziehung, falls eine der nachfolgenden Bedingungen erfüllt ist

**P1**: Die durch PR beschriebene Geoposition erfüllt die *Projektionskriterien*, d.h. sie kann auf das Streckenelement SE projiziert werden (stützendes Streckenelement)

**P2**: Keine der Geopositionen aus den PR ∈ PRH erfüllt die Projektionskriterien in Bezug auf das Streckenelement SE, letzteres ist aber Bestandteil des rekonstruierten Fahrwegs. Es steht dann derjenige PR ∈ PRH in einer Projektionsrelation mit dem SE, der vom Anfang des SE den geringsten positiven Zeitabstand in Richtung der Durchfahrung des SE gesehen aufweist (interpolierendes Streckenelement).

Paare (PR,SE) ∈ P, für die die Bedingung P1 (P2) erfüllt ist (die Bedingungen P1,P2 schließen sich gegenseitig aus), werden durch das Attribut **projiziert**= true (false) gekennzeichnet und erhalten darüber hinaus (keine) eine Angabe zum **Abstand**, den die durch den PR beschriebenen Geoposition vom Anfang des SE (in Richtung der Durchfahrung gesehen) nach Projektion auf das Streckenelement besitzt

Die Folge P = (p_{c})_{c= 1...C} ist gemäß des Attributs Time Stamp der Bestandteile (PR,SE) ihrer Folgenglieder in zeitlich absteigender Reihenfolge sortiert. Die Spezifikation der Projektionskriterien und des Algorithmus, der die Projektionsrelation für eine PRH und eine SRH etabliert, sind nicht Gegenstand dieses Dokumentes.

In der nachfolgenden Tabelle ist die Projektionsrelation für das Beispiel aus Abbildung 1 dargestellt.

**Tabelle 3:**

| **Projektionsrelation für das Beispiel aus Abbildung 1** | | | | |
|---|---|---|---|---|
| Paar-Index | Index PR | Index SE | Attribut Abstand | Attribut projiziert |
| 1 | 1 | 1 | x₁ | true |
| 2 | 2 | 2 | - | false |
| 3 | 2 | 3 | - | false |
| 4 | 2 | 4 | - | false |
| 5 | 3 | 5 | x₅ | true |
| 6 | 4 | 5 | x₆ | true |
| 7 | 4 | 6 | - | false |

**Tabelle 3:**

| **Projektionsrelation für das Beispiel aus Abbildung 1** | | | | |
|---|---|---|---|---|
| Paar-Index | Index PR | Index SE | Attribut Abstand | Attribut projiziert |
| 8 | 5 | 7 | - | false |

Wie dieses Beispiel zeigt, kann eine Projektionsrelation P einem Streckenelement mehrere Position Reports und umgekehrt einem Position Report mehrere Streckenelemente zuordnen.

### 2.4 ZTA-Relation

Die ZTA-Relation (ZTA steht für "zusammenhängende Teilstrecke mit Aufpunkt") ist eine Menge von Teilfolgen der Projektionsrelation P${\text{ZTA = {ZTA}}_{\text{z}} \text{|z = 1...Z},}$${\text{ZTA}}_{\text{z}} {\text{= (p}}_{\text{z,r}} \text{)} {\text{}}_{{\text{r=1...R}}_{\text{z}}} \text{,}$${\text{p}}_{\text{z,r}} {\text{= (PR}}_{\text{z,r}} {\text{,SE}}_{\text{z,r}} \text{) ∈ P,}$ die die folgenden ZTA-Kriterien erfüllt:

**ZTA1**: Jede Teilfolge ZTA_{z} ∈ ZTA ist für sich bzgl. des Attributs Time Stamp ihrer Folgenglieder p_{z,r} = (PR_{z,r},SE_{z,r}) in zeitlich absteigender Reihenfolge indiziert, d.h. für PR_{z,r+1} ≠ PR_{z,r} gilt T(SE_{z,r+1}) ≤ T(SE_{z,r}) und für SE_{z,r+1} ≠ SE_{z,r} gilt T(SE_{z,r+1}) ≤ T(SE_{z,r}). Darüber hinaus sind die Teilfolgen ZTA_{z} ∈ ZTA unter sich ebenfalls in zeitlich absteigender Reihenfolge indiziert.

**ZTA2**: Die Folge der Streckenelemente SE_{z,r} einer Teilfolge ZTA_{z} ∈ ZTA bilden eine zusammenhängende Teilstrecke der Fahrwegrekonstruktion, d.h. für SE_{z,r+1} ≠ SE_{z,r} gilt${\text{λ}}_{\text{a}} {\text{(SE}}_{\text{z,r}} {\text{) = λ}}_{\text{e}} {\text{(SE}}_{\text{z,r+1}} {\text{),r = 1...(R}}_{\text{z}} \text{-1),}$${\text{ϕ}}_{\text{a}} {\text{(SE}}_{\text{z,r}} {\text{) = ϕ}}_{\text{e}} {\text{(SE}}_{\text{z,r+1}} {\text{),r = 1...(R}}_{\text{z}} \text{-1).}$

**ZTA3**: Für jede Teilfolge ZTA_{z} ∈ ZTA existiert mindestens eine Projektionsrelation p_{z,r} = (PR_{z,r},SE_{z,r}) ∈ ZTA_{z} deren Attribut projiziert den Wert true besitzt

Die ZTA-Kriterien bedeuten anschaulich, das die geordneten Paare p_{z,r} = (PR_{z,r},SE_{z,r}) ∈ ZTA_{z} enthaltenen Streckenelemente SE_{z,r} jeder Teilfolge eine zusammenhängende Teilstrecke bilden und zumindest ein PR_{z,r} auf ein Streckenelement projiziert werden konnte. Dasjenige Paar p_{z,r} = (PR_{z,r},SE_{z,r}) ∈ ZTA_{z} jeder Teilfolge ZTA_{z} ∈ ZTA, für das die Bedingung ZTA3 im Sinne der zeitlichen Durchfahrung erstmalig erfüllt ist, wird auch als **Aufpunktprojektion** bezeichnet.

Die ZTA-Folge enthält diejenigen Teilfolgen der Projektionsrelation, für die Zeitbezüge hergestellt werden können. Dies wird an dem Beispiel aus Abbildung 1 deutlich: Zwischen den Strekkenelementen 2/3 und zwischen den Streckenelementen 4/5 liegen (ein oder mehrere) sogenannte **Fehlsegmente,** d.h. die Projektionsrelation P zerfällt in drei Teilfolgen, von denen zwei die ZTA-Kriterien erfüllen${\text{ZTA = {ZTA}}_{\text{1}} {\text{, ZTA}}_{\text{2}} \text{},}$${\text{ZTA}}_{\text{1}} {\text{= ((PR}}_{\text{1}} {\text{,SE}}_{\text{1}} {\text{), (PR}}_{\text{2}} {\text{,SE}}_{\text{2}} \text{)),}$${\text{ZTA}}_{\text{2}} {\text{= ((PR}}_{\text{3}} {\text{,SE}}_{\text{5}} {\text{), (PR}}_{\text{4}} {\text{,SE}}_{\text{5}} {\text{), (PR}}_{\text{4}} {\text{,SE}}_{\text{6}} {\text{), (PR}}_{\text{5}} {\text{,SE}}_{\text{7}} \text{)).}$

Auf der zusammenhängenden Teilstrecke, die aus den Streckenelementen 3 und 4 besteht, kann kein Zeitbezug hergestellt werden, da der räumliche Abstand dieser Streckenelemente von der nächsten Fahrwegstützstelle, die in einer Projektionsrelation mit dem Attribut projiziert gleich true steht (PR₂), unbekannt ist.

### 2.5 Fahrwegrekonstruktionsrelation FWR

Die Fahrwegrekonstruktionsrelation FWR entsteht aus der ZTA-Relation, indem für jede Teilfolge ZTA_{z} ∈ ZTA die Streckenelemente SE_{z,r} aus den geordneten Paaren${\text{p}}_{\text{z,r}} {\text{= (PR}}_{\text{z,r}} {\text{,SE}}_{\text{z,r}} {\text{) ∈ ZTA}}_{\text{z}}$ zu einer Folge${\text{FWR}}_{\text{z}} {\text{= (SE}}_{\text{z,f}} \text{)} {\text{}}_{{\text{f=1...F}}_{\text{z}}}$ zusammengefaßt werden, wobei paarweise gleiche Streckenelemente nur einmal berücksichtigt werden, d.h.

Die Fahrwegrekonstruktion FWR ist die Zusammenfassung aller Teilfolgen FWR_{z}, d.h.${\text{FWR= (FWR}}_{\text{z}} {\text{)}}_{\text{z=1...Z}} \text{.}$

Die Streckenelemente der Fahrwegrekonstruktion FWR bilden die Rekonstruktion des Fahrwegs der FCDGM und stellen die Antwort auf die wo-Frage des Rekonstruktionsproblems dar (Lokalisierung im engeren Sinne).

Die Fahrwegrekonstruktion für das Beispiel aus Abbildung 1 lautet${\text{FWR= (FWR}}_{\text{1}} {\text{, FWR}}_{\text{2}} \text{),}$${\text{FWR}}_{\text{1}} {\text{= (SE}}_{\text{1}} {\text{,SE}}_{\text{2}} \text{),}$${\text{FWR}}_{\text{2}} {\text{= (SE}}_{\text{5}} {\text{, SE}}_{\text{6}} {\text{,SE}}_{\text{7}} \text{).}$

### 2.6 Punktrekonstruktionsabbildung S(t)

Die Punktrekonstruktionsabbildung S(t) ordnet jedem Punkt auf der Fahrwegrekonstruktion FWR einen Punkt auf dem Originalfahrweg zu.

Zum Referenzieren der Punkte auf dem Originalfahrweg wird der **Bahnparameter** s verwendet. Zum Referenzieren der Punkte auf den zusammenhängenden Teilstrecken FWR_{z} ∈ FWR der Fahrwegrekonstruktion wird auf jeder Teilstrecke der Bahnparameter t eingeführt, der den Abstand eines Punktes auf der Teilstrecke FWR_{z} vom Ende der Teilstrecke FWR_{z} entgegen der zeitlichen Durchfahrung angibt (siehe Abbildung 1). Die Punktrekonstruktionsabbildung zerfällt damit in eine Familie (S_{z}(t))_{z= 1...Z} von Punktrekonstruktionsabbildungen mit spezifischem Wertebereich für den Bahnparameter t:${\text{s = S}}_{\text{z}} \text{(t), t ∈ [0,L} {\text{}}_{{\text{W}}_{\text{z}}} \text{],}$$\text{L} {\text{}}_{{\text{W}}_{\text{z}}} \text{= Σ} {\text{}}_{\text{f=1}}^{{\text{F}}_{\text{z}}} {\text{L(SE}}_{\text{z,f}} {\text{), SE}}_{\text{z,f}} {\text{∈ FWR}}_{\text{z}} \text{.}$

Die Punktrekonstruktionsabbildung S(t) ist grundsätzlich modellabhängig. Die folgenden Bedingungen führen auf eine Familie (S_{z} (t) ) _{z= 1...Z} von eindeutigen, einfachen Punktrekonstruktionsabbildungen:

**PRA1**: Die Abbildungen (S_{z}(t))_{z= 1...Z} sind **abstandstreu**, d.h. zwei Punkte t_{z,1},t_{z,2} auf dem rekonstruierten Fahrweg, die entlang des rekonstruierten Fahrwegs den Abstand Δt_{z, 12} = t_{z,2} - t_{z,1} voneinander aufweisen, sollen auf zwei Punkte _{z,1}, s_{z,2} auf dem Originalfahrweg abgebildet werden, die entlang des Originalfahrwegs denselben Abstand Δs₁₂ = s₂-s₁= Δt_{z,12} voneinander aufweisen.

**PRA2**: Die Bahnparameter s_{z,e} = S(PR_{z,e}),e= 1...E_{z} derjenigen PR_{z,e}, die Bestandteil der speziellen geordneten Paare p_{z,e} = (PR_{z,e},SE_{z,e}) ∈ ZTA_{z} einer Teilfolge ZTA_{z} ∈ ZTA mit projiziert(p_{z,e})= true sind, sollen durch die Punktrekonstruktionsabbildung (s_{z}(t))_{z=1...Z} möglichst genau abgebildet werden (gemäß den ZTA-Kriterien gilt E_{z} ≥ 1). Quantitativ bedeutet dies, daß die Abweichungen${\text{s}}_{\text{z,e}} {\text{- S}}_{\text{z}} {\text{(t}}_{\text{z,e}} {\text{),e= 1...E}}_{\text{z}}$ zu minimieren sind. Die Größen t_{z,e},e= 1...E_{z} bezeichnen den Wert des Bahnparameters t für die PR_{z,e} und ergeben sich aus der Definition des Bahnparameters t sowie dem Attribut x_{z,e}= Abstand (p_{z,e}) wie folgt:${\text{t}}_{\text{z,e}} {\text{=({'Σ}}_{\text{g=1}}^{\text{e}} {\text{L(SE}}_{\text{z,e}} {\text{)}-x}}_{\text{z,e}} \text{).}$

Die Summe wird über alle Projektionen p_{z,g} = (PR_{z,g},SE_{z,g}) ∈ ZTA_{z} mit Index g ≤ e geführt, wobei der **Strich an dem Summenzeichen** bedeutet, daß paarweise gleiche Streckenelemente SE_{z,e} nur einmal berücksichtigt werden.

Die Bedingung PRA1 erzwingt einen linearen Ansatz mit Steigung 1 für die Familie (S_{z}(t))_{z=1...Z} der Punktrekonstruktionsabbildungen, d.h.:${\text{S}}_{\text{z}} {\text{(t) = γ}}_{\text{z}} \text{+ t, t ∈ [0,L} {\text{}}_{{\text{W}}_{\text{z}}} \text{].}$

Die Bedingung PRA2 stellt ein Extremwertproblem dar, dessen Lösung eine Bestimmung der Achsenabschnitte γ_{z} erlaubt. Die Lösung des Extremwertproblems ist äquivalent zur Bestimmung des absoluten Minimums der Funktion${\text{(γ}}_{\text{z}} \text{) = Σ} {\text{}}_{\text{e=1}}^{{\text{E}}_{\text{z}}} {\text{{s}}_{\text{z,e}} {\text{-S}}_{\text{z}} {\text{(t}}_{\text{z,e}} {\text{)}}}^{\text{2}} \text{= Σ} {\text{}}_{\text{e=1}}^{{\text{E}}_{\text{z}}} {\text{{γ}}_{\text{z}} {\text{- (s}}_{\text{z,e}} {\text{- t}}_{\text{z,e}} {\text{)}}}^{\text{2}} \text{.}$

Die notwendige Bedingung für das Vorliegen eines Minimums ist, daß die erste Ableitung$\frac{\text{dH}}{{\text{dγ}}_{\text{z}}} {\text{(γ}}_{\text{z}} \text{) = 2Σ} {\text{}}_{\text{e=1}}^{{\text{E}}_{\text{z}}} {\text{{γ}}_{\text{z}} {\text{-(s}}_{\text{z,e}} {\text{-t}}_{\text{z,e}} \text{)}}$ eine Nullstelle bzgl. _{z} besitzt. Dies ist der Fall für${\text{γ}}_{\text{z}} \text{=} \frac{\text{∑} {\text{}}_{\text{e=1}}^{{\text{E}}_{\text{z}}} {\text{{S}}_{\text{z,e}} {\text{-t}}_{\text{z,e}} \text{}}}{{\text{E}}_{\text{z}}} \text{.}$

Aufgrund der Beziehung$\frac{{\text{d}}^{\text{2}}}{{\text{dγ}}_{\text{z}} {\text{}}^{\text{2}}} {\text{H(γ}}_{\text{z}} {\text{) = 2·E}}_{\text{z}} \text{>0}$ handelt es sich bei dem ermittelten γ_{z} tatsächlich um ein Minimum

Das Extremwertproblem zur Bestimmung der Familie (S_{z}(t))_{z= 1...Z} von Punktrekonstruktionsabbildungen S_{z} (t) ist in der nachfolgenden Abbildung illustriert. Abbildung 4: Illustration der Punktrekonstruktionsabbildungen (S_{z}(t))_{z=1...Z}.

Die Punktrekonstruktionsabbildungen für das Beispiel aus Abbildung 1 lauten${\text{S}}_{\text{1}} {\text{(t) = γ}}_{\text{1}} \text{+ t, t ∈ [0,L} {\text{}}_{{\text{W}}_{\text{1}}} \text{],}$${\text{S}}_{\text{2}} {\text{(t) = γ}}_{\text{2}} \text{+ t, t ∈ [0,L} {\text{}}_{{\text{W}}_{\text{2}}} \text{],}$ mit den Parametern$\text{L} {\text{}}_{{\text{W}}_{\text{1}}} {\text{= L(SE}}_{\text{1}} {\text{) + L(SE}}_{\text{2}} \text{),}$$\text{L} {\text{}}_{{\text{W}}_{\text{2}}} {\text{= L(SE}}_{\text{5}} {\text{) + L(SE}}_{\text{6}} {\text{) + L(SE}}_{\text{7}} \text{),}$${\text{γ}}_{\text{1}} {\text{= S(PR}}_{\text{1}} {\text{) - t}}_{\text{1,1}} \text{,}$${\text{γ}}_{\text{2}} \text{=} \frac{{\text{(S(PR}}_{\text{3}} {\text{) - t}}_{\text{2,1}} {\text{) + (S(PR}}_{\text{4}} {\text{) - t}}_{\text{2,2}} \text{)}}{\text{2}} \text{,}$${\text{t}}_{\text{1,1}} {\text{= L(SE}}_{\text{1}} {\text{)-x}}_{\text{1}} \text{,}$${\text{t}}_{\text{2,1}} {\text{= L(SE}}_{\text{5}} {\text{)-x}}_{\text{5}} \text{,}$${\text{t}}_{\text{2,2}} {\text{= L(SE}}_{\text{5}} {\text{)-x}}_{\text{6}} \text{.}$

Die Größen x₁,x₅,x₆ sind in Tabelle 3 definiert.

### 3 Aufbau der Rekonstruktion aus den Rekonstruktionsrelationen

In den nachfolgenden Unterabschnitten wird gezeigt, wie die dynamischen Attribute der Strekkenelemente SE_{z, f} ∈ FWR_{z} ∈ FWR, die Bestandteil der Teilstrecken FWR_{z} der Fahrwegrekonstruktion FWR sind, durch geeignetes Hintereinanderschalten von Rekonstruktionsrelationen ausgedrückt werden können.

### 3.1 Ankunftzeit

Die Ankunftzeit für die Streckenelemente SE_{z,f} ∈ FWR_{z} ∈ FWR aus den Teilstrecken FWR_{z} der Fahrwegrekonstruktion FWR ergibt sich durch Hintereinanderschalten der Punktrekonstruktionsrelation S_{z}(t) und der Zeitinterpolationsabbildung T(s):${\text{T(SE}}_{\text{z,f}} {\text{) = T(s}}^{\text{A}} {}_{\text{z,f}} {\text{), f = 1...F}}_{\text{z}} \text{,z= 1...Z,}$${\text{s}}^{\text{A}} {}_{\text{z,f}} {\text{= S}}_{\text{z}} {\text{(t}}^{\text{A}} {}_{\text{z,f}} \text{),}$${\text{t}}_{\text{z,f}}^{\text{A}} {\text{= Σ}}_{\text{g=1}}^{\text{f}} {\text{L(SE}}_{\text{z,g}} {\text{), SE}}_{\text{z,g}} {\text{∈ FWR}}_{\text{z}} \text{.}$

Liegt der Wert s^{A}_{z,f} außerhalb des Wertebereichs [0,Ma(L_{W},L_{P})] für den Bahnparameter s, dann ist das betrachtete Streckenelement als Bestandteil der Rekonstruktion zu verwerfen.

### 3.2 Travel Time

Die Travel Time für die Streckenelemente SE_{z,f} ∈ FWR_{z} ∈ FWR aus den Teilstrecken FWR_{z} der Fahrwegrekonstruktion FWR kann (abgesehen vom Streckenelement SE_{z,1}) wie folgt aus den Ankunftzeiten abgeleitet werden:${\text{TT(SE}}_{\text{z,f}} {\text{) = T(SE}}_{\text{z,f-1}} {\text{)-T(SE}}_{\text{z,f}} {\text{), f= 2...F}}_{\text{z}} \text{,}$${\text{TT(SE}}_{\text{z,1}} {\text{) = T(γ}}_{\text{z}} {\text{) - T(SE}}_{\text{z,1}} \text{).}$

Die Größe T (γ_{z}) bezeichnet den Wert der Zeitinterpolationsabbildung T(s) für s = S_{z}(t= 0) = γ_{z}.

### 3.3 Section Data Item

Der räumliche Mittelwert F_{z,f} des Fahrprofils für die Streckenelemente SE_{z,f} ∈ FWR_{z} ∈ FWR aus den Teilstrecken FWR_{z} der Fahrwegrekonstruktion FWR ergibt sich durch Hintereinanderschalten der Punktrekonstruktionsrelation S_{z}(t) und der Fahrprofilinterpolation F(s): ${\text{t}}_{\text{z,f}}^{\text{A}} {\text{= Σ}}_{\text{g=1}}^{\text{f}} {\text{L(SE}}_{\text{z,g}} {\text{),SE}}_{\text{z,g}} {\text{∈FWR}}_{\text{z}} \text{.}$

Bemerkung: Das Section Data Item "Mittlere Geschwindigkeit" kann durch Quotientenbildung der Länge des Streckenelementes und der Travel Time gewonnen werden

## Patentansprüche

1. Verfahren zur Übertragung von von einem Endgerät (2), insbesondere von einem Telematikendgerät für ein Fahrzeug (1), erfaßten, den Ort des Endgerätes (2) in einem Verkehrsnetz zu mehreren Zeitpunkten implizierenden Ortsdaten und von weiteren Eigenschaften des Verkehrsnetzes an einem Ort, und/oder zu einer Zeit implizierenden Meßdaten an eine Verkehrszentrale (4), in Form von Datensätzen,
wobei mindestens einige der vom Endgerät (2) an die Verkehrszentrale (4) übertragenen Datensätze (11, 12, 13) nur Ortsdaten enthalten und
wobei einige der vom Endgerät an die Verkehrszentrale übertragenen Datensätze (14) Meßdaten enthalten und
wobei Ortsdaten-Datensätze und Meßdaten-Datensätze unterschiedliche Ortsund/oder Zeitreferenzierungen aufweisen,
wobei Orts- und Meßdaten voneinander in der Weise getrennt werden, dass die Orts- und Meßdaten einander zuordenbar sind,
wobei eine Referenzierung von übertragenden Datensätzen (11-14) zu Positionen in einer digitalen Karte des Verkehrsnetzes in der Zentrale (4) erfolgt.

2. Verfahren nach Anspruch 1,
**dadurch gekennzeichnet,**
**daß** Datensätze (11 bis 13 und 14) eine unterschiedliche, insbesondere durch den Umfang der zu übertragenden Daten bestimmte Datensatzlänge aufweisen.

3. Verfahren nach einem der vorhergehenden Ansprüche,
**dadurch gekennzeichnet,**
**daß** eine Referenzierung eines Datensatzes (11) mit nur Ortsdaten (x3) durch einen Ort (x3) oder einen Ortsbereich (x1, x5) erfolgt.

4. Verfahren nach einem der vorhergehenden Ansprüche,
**dadurch gekennzeichnet,**
**daß** die Referenzierung eines Datensatzes (11 bis 14) durch einen Zeitpunkt (t1) und/oder eine Zeit (t1 bis t5) erfolgt.

5. Verfahren nach einem der vorhergehenden Ansprüche,
**dadurch gekennzeichnet,**
**daß** die Übertragung per Funk, insbesondere Mobilfunk (18, 6), erfolgt.

6. Verfahren nach einem der vorhergehenden Ansprüche,
**dadurch gekennzeichnet,**
**daß** eine Übertragung von Daten, insbesondere Meßdaten, bei Auftreten eines Ereignisses einer vorgebbaren Art ausgelöst wird.

7. Verfahren nach einem der vorhergehenden Ansprüche,
**dadurch gekennzeichnet,**
**daß** die Übertragung eines Datensatzes, insbesondere eines Ortsdaten-Datensatzes (11 bis 13) beim Passieren eines vorgebbaren Ortes (y1; y4) durch das Endgerät (x1; x4) erfolgt.

8. Verfahren nach einem der vorhergehenden Ansprüche,
**dadurch gekennzeichnet,**
**daß** eine Übertragung von Daten, insbesondere Ortsdaten, bei einer Richtungsänderung des Endgerätes (2), insbesondere in vorgebbarem Ausmaß oder bei Nichtvorhandensein einer Kurve in einer digitalen Karte im Endgerät am Ort der Richtungsänderung, erfolgt.

9. Verfahren zur Kompression von Ortsdaten und Meßdaten für die nachfolgende Übertragung nach einem der vorhergehenden Ansprüche,
**dadurch gekennzeichnet,**
**daß** Ortsdaten und Meßdaten voneinander getrennt nach unterschiedlichen Kompressionsverfahren komprimiert werden.

10. Verfahren nach Anspruch 9,
**dadurch gekennzeichnet,**
**daß** die Kompression eine Redundanzreduktion von Daten, insbesondere auf Ganglinien für Tages-, Wochen- oder Jahresverläufe, umfaßt.

11. Endgerät mit einem Programm zur Durchführung des Verfahrens nach einem der vorhergehenden Ansprüche, mit einem Prozessor zum Abarbeiten des Programms, mit einem Speicher für das Programm, mit einem Kommunikationsmodul (5) zum Informieren (7 bis 10) einer Verkehrszentrale (4).

12. Endgerät nach Anspruch 11,
**dadurch gekennzeichnet,**
**daß** es eine GPS-Positionserfassungseinrichtung (13) aufweist.

13. Endgerät nach Anspruch 11 oder 12,
**dadurch gekennzeichnet,**
**daß** es eine digitale Karte (3) aufweist.

14. Endgerät (2) nach einem der Ansprüche 11 bis 13,
**dadurch gekennzeichnet,**
**daß** es Sensoren oder Dateneingänge von Sensoren eines Fahrzeuges (1) aufweist, von welchen Daten zur Fahrzeuggeschwindigkeit (v) und/oder vom Fahrzeug (1) zurückgelegten Strecke (s) und/oder Position (x3) und/oder Außentemperatur und/oder Zeit (t) erfaßt werden.

15. Verkehrszentrale mit einem Programm zur Durchführung des Verfahrens nach einem der Ansprüche 1 bis 11, mit einem Speicher für das Programm, mit einem Prozessor zum Abarbeiten des Programms, mit einem Kommunikationsmodul (6) zum Empfang von Informationen (11 bis 14) von mindestens einem Endgerät (2) in einem Fahrzeug (1).

16. Verkehrszentrale nach Anspruch 15,
**dadurch gekennzeichnet,**
**daß** sie eine digitale Karte (5) eines Verkehrsnetzes aufweist.

17. Verkehrszentrale nach einem der Ansprüche 15 oder 16,
**dadurch gekennzeichnet,**
**daß** sie einen Speicher für von Fahrzeugen (1) übertragene Datensätze (11 bis 14) aufweist.

## Claims

1. Method for transmitting local data which is detected by a terminal (2), in particular by a telematic terminal for a vehicle (1) and implies the location of the terminal (2) in a traffic network at a plurality of moments in time, and for transmitting further measurement data implying properties of the traffic network at a location and/or at a time to a central traffic control unit (4) in the form of data records, at least some of the data records (11, 12, 13) which are transmitted by the terminal (2) to the central traffic control unit (4) containing only local data and
some of the data records (14) which are transmitted by the terminal to the central traffic control unit containing measurement data and local data data records and measurement data data records having different location and/or time referencing,
local and measurement data being separated from each other in such a manner that the local and measurement data can be mutually assigned,
a referencing of transmitted data records (11 - 14) being effected to positions in a digital card of the traffic network in the central control unit (4).

2. Method according to claim 1,
**characterised in that**
data records (11 to 13 and 14) have a different data record length, in particular determined by the scope of the data to be transmitted.

3. Method according to one of the preceding claims,
**characterised in that**
a referencing of a data record (11) is effected with only local data (x3) by means of one location (x3) or one location range (x1, x5).

4. Method according to one of the preceding claims,
**characterised in that**
the referencing of a data record (11 to 14) is effected by one moment in time (t1) and/or one time (t1 to t5).

5. Method according to one of the preceding claims,
**characterised in that**
the transmission is effected by radio, in particular mobile radiotelephone (18, 6).

6. Method according to one of the preceding claims,
**characterised in that**
a transmission of data, in particular measurement data, is triggered upon occurrence of an event of a prescribable type.

7. Method according to one of the preceding claims,
**characterised in that**
the transmission of a data record, in particular of a local data data record (11 to 13), is effected upon passing a prescribable location (y1; y4) by means of the terminal (x1; x4).

8. Method according to one of the preceding claims,
**characterised in that**
a transmission of data, in particular local data, is effected in the case of a change in direction of the terminal (2), in particular in the case of a prescribable dimension or in the case of the absence of a curve in a digital card in the terminal at the location of the change in direction.

9. Method for compression of local data and measurement data for subsequent transmission according to one of the preceding claims,
**characterised in that**
local data and measurement data, separated from each other according to different compression methods, are compressed.

10. Method according to claim 9,
**characterised in that**
the compression comprises a redundancy reduction of data, in particular on routes for daily, weekly or yearly courses.

11. Terminal having a programme for implementation of the method according to one of the preceding claims, with a processor for running the programme, with a memory for the programme, with a communication module (5) for informing (7 to 10) a central traffic control unit (4).

12. Terminal according to claim 11,
**characterised in that**
it has a GPS position detection device (13).

13. Terminal according to claim 11 or 12,
**characterised in that**
it has a digital card (3).

14. Terminal (2) according to one of the claims 11 to 13,
**characterised in that**
it has sensors or data inputs from sensors of a vehicle (1), from which data are detected about the vehicle speed (v) and/or the stretch(es) covered by the vehicle (1) and/or position (x3) and/or external temperature and/or time (t).

15. Central traffic control unit having a programme for implementation of the method according to one of the claims 1 to 11, with a memory for the programme, with a processor for running the programme, with a communication module (6) for receiving information (11 to 14) from at least one terminal (2) in a vehicle (1).

16. Central traffic control unit according to claim 15,
**characterised in that**
it has a digital card (5) of a traffic network.

17. Central traffic control unit according to one of the claims 15 or 16,
**characterised in that**
it has a memory for the data records (11 to 14) which are transmitted from vehicles (1).

## Revendications

1. Procédé pour transmettre des données locales détectées par un terminal (2), en particulier par un terminal télématique pour un véhicule (1), rendant implicite le lieu du terminal (2) dans un réseau routier en plusieurs moments et des données de mesure rendant implicites d'autres propriétés du réseau en un lieu et/ou sur une durée, à une centrale de trafic (4), sous forme de jeux de données,
- au moins quelques-uns des jeux de données (11, 12, 13) transmis par le terminal (2) à la centrale de trafic (4) contenant uniquement des données locales, et
- quelques-uns des jeux de données (14) transmis du terminal à la centrale de trafic contenant des données de mesure, et
- des jeux de données de données locales et des jeux de données de données de mesure présentant différents référençages locaux et/ou temporels,
- des données locales et des données de mesure étant séparées les unes des autres de façon que les données locales et les données de mesure puissent être associées les unes aux autres,
- un référençage de jeux de données transmis (11 - 14) en positions sur une carte numérique du réseau routier étant effectué dans la centrale (4).

2. Procédé selon la revendication 1,
**caractérisé en ce que** des jeux de données (11 à 13 et 14) présentent une longueur de jeux de données différente, déterminée en particulier par l'importance des données à transmettre.

3. Procédé selon une des revendications précédentes,
**caractérisé en ce qu'**un référençage d'un jeu de données (11) avec uniquement des données locales (x3) est effectué par un lieu (x3) ou un domaine local (x1, x5).

4. Procédé selon une des revendications précédentes,
**caractérisé en ce que** le référençage d'un jeu de données (11 à 14) est effectué par un moment (t1) et/ou une durée (t1 à t5).

5. Procédé selon une des revendications précédentes,
**caractérisé en ce que** la transmission est effectuée par radio, en particulier radiotéléphonie mobile (18, 6).

6. Procédé selon une des revendications précédentes,
**caractérisé en ce qu'**une transmission de données, en particulier de données de mesure, est déclenchée lors de l'apparition d'un événement d'un type pouvant être prédéfini.

7. Procédé selon une des revendications précédentes,
**caractérisé en ce que** la transmission d'un jeu de données, en particulier un jeu de données de données locales (11 à 13) est effectuée lors du passage d'un lieu pouvant être prédéfini (y1 ; y4) par le terminal (x1 ; x4).

8. Procédé selon une des revendications précédentes,
**caractérisé en ce qu'**une transmission de données, en particulier de données locales, est effectuée pour une modification de direction du terminal (2), en particulier dans une étendue pouvant être prédéfinie ou en absence d'un virage sur une carte numérique, dans le terminal à l'endroit de la modification de direction.

9. Procédé pour la compression de données locales et de données de mesure pour la transmission suivante selon une des revendications précédentes,
**caractérisé en ce que** des données locales et des données de mesure, séparées les unes des autres, sont compressées selon des procédés de compression différents.

10. Procédé selon la revendication 9,
**caractérisé en ce que** la compression comporte une réduction de la redondance des données, en particulier concernant des allures de courbe pour des jours, semaines ou années.

11. Terminal, comprenant un programme pour la mise en oeuvre du procédé selon une des revendications précédentes, présentant un processeur pour effectuer le programme, une mémoire pour le programme, un module de communication (5) pour informer (7 à 10) une centrale de trafic (4).

12. Terminal selon la revendication 11,
**caractérisé en ce qu'**il présente un dispositif de détection de position GPS (13).

13. Terminal selon la revendication 11 ou 12,
**caractérisé en ce qu'**il présente une carte numérique (3).

14. Terminal (2) selon une des revendications 11 à 13,
**caractérisé en ce qu'**il présente des capteurs ou des entrées de données de capteurs d'un véhicule (1), à partir desquels des données, concernant la vitesse du véhicule (v) et/ou le ou les trajets parcourus par le véhicule (1) et/ou la position (x3) et/ou la température externe et/ou le temps (t), sont détectées.

15. Centrale de trafic comportant un programme pour la mise en oeuvre du procédé selon une des revendications 1 à 10, présentant une mémoire pour le programme, un processeur pour effectuer le programme, un module de communication (6) pour recevoir des informations (11 à 14) d'au moins un terminal (2) dans un véhicule (1).

16. Centrale de trafic selon la revendication 15,
**caractérisée en ce qu'**elle présente une carte numérique (5) d'un réseau routier.

17. Centrale de trafic selon une des revendications 15 ou 16,
**caractérisée en ce qu'**elle présente une mémoire pour des jeux de données (11 à 14) transmis par des véhicules (1).
